# EUROPÄISCHE PATENTSCHRIFT

(11) **EP 0 271 895 B1**
(45) Veröffentlichungstag und Bekanntmachung des Hinweises auf die Patenterteilung: **28.02.1990**
(21) Anmeldenummer: 87118649.0
(22) Anmeldetag: 16.12.1987
(51) Int. Cl.: B65D 71/00

(54) **Leistenförmiger Flaschenträger**
Bottle holder with side flanges
Porte-bouteilles à rabats

(30) Priorität: 17.12.1986 DE 3643029
(43) Veröffentlichungstag der Anmeldung: 22.06.1988
(73) Patentinhaber: UNILEVER N.V., 3013 AL Rotterdam (NL)
(72) Erfinder: Bienaime, Patrick, F-60112 MILLY-SUR-THERAIN (FR)
(74) Vertreter: Hutzelmann, Gerhard

(56) Entgegenhaltungen:
- DE-U- 8 607 114
- FR-A- 1 552 369
- GB-A- 1 479 729

## Beschreibung

Die Erfindung bezieht sich auf einen leistenförmigen Flaschenträger aus einem einteiligen Kartonzuschnitt od.dgl. mit einer horizontalen Wand, in welcher Durchstecköffnungen für die Flaschenköpfe vorgesehen sind, wobei aus diesen Durchstecköffnungen je zwei Lappen ausgestanzt sind, die durch Faltlinien mit der Wand verbunden sind und sich mit ihrem freien Ende an einem Absatz (Kopf) der durchgesteckten Flaschen abstützen, wobei an dieser Wand des Flaschenträgers über je eine Faltlinie zwei Seitenwände angelenkt sind.

Aus der FR-A 1 552 369 ist ein solcher Flaschenträger bekannt, der aber den Flaschen keinen ausreichenden Halt gewährt, weil die nach oben gefalteten Seitenwände nicht fixiert sind, nach unten ausweichen können und damit der oberen Wand nicht die nötige Steifigkeit geben.

Das DE-U 8 607 114 zeigt zwar eine Sammelverpackung, deren Seitenwände ausreichend fixiert sind, diese Sammelverpackung ist jedoch nicht dafür ausgerüstet, als Flaschenträger zu dienen.

Der Erfindung liegt die Aufgabe zugrunde, einen leistenförmigen Flaschenträger der eingangs genannten Art vorzuschlagen, der einfach aufgebaut und preiswert herzustellen ist und der trotzdem den Flaschen einen ausreichenden Halt gibt.

Diese Aufgabe wird erfindungsgemäß durch das Kennzeichen des Anspruchs gelöst.

Gleichzeitig mit dem Herunterfalten der Seitenwände wird der Flaschenträger auf die Flaschen aufgesteckt, so daß sich die Ansätze und die Seitenwände an die Flaschen anlegen und sich gegenseitig in ihrer Position arretieren, wodurch die obere Wand wirksam ausgesteift wird und den Flaschen einen sehr guten Halt gewährt.

In der Zeichnung ist die Erfindung anhand eines Ausführungsbeispiels veranschaulicht. Dabei zeigen:
Fig. 1 einen flachliegenden Kartonzuschnitt, aus dem durch Falten ein leistenförmiger Flaschenträger gebildet wird,
Fig. 2 einen Flaschenträger, der auf drei Flaschen aufgesteckt ist in Seitenansicht und
Fig. 3 den Flaschenträger gemäß Fig. 2 in schaubildlicher Darstellung.

Mit 1 ist in Fig. 1 ein flachliegender Kartonzuschnitt bezeichnet, der aus einer oberen Wand 2 sowie zwei Seitenwänden 3 und 4 besteht, wobei zwischen den Seitenwänden und der oberen Wand jeweils eine Faltlinie 5 bzw. 6 angeordnet ist. In der oberen Wand 2 sind drei Durchstecköffnungen 7 für Flaschenköpfe vorgesehen, aus denen je zwei einander gegenüberliegende Lappen 8,9 ausgestanzt sind, die über Faltlinien 10 bzw. 11 mit der oberen Wand 2 verbunden sind. An den beiden anderen Begrenzungskanten der Durchstecköffnungen 7 sind halbkreisförmige Ansätze 12 bzw. 13 ausgestanzt, die fest mit den Seitenwänden 3 bzw. 4 verbunden sind.

Zum Aufrichten eines leistenförmigen Flaschenträgers werden die beiden Seitenwände um die Faltlinien 5 und 6 nach unten abgebogen. Sodann wird der Flaschenträger auf die Köpfe 14 der zu verbindenden Flaschen 15 aufgesteckt, wie dies in den Fig. 2 und 3 dargestellt ist. Dabei greifen die Lappen 8 und 9 unter die Flaschenköpfe und verriegeln sich dort. Die Ansätze 12 und 13 legen sich dagegen an die Außenwände der Köpfe 14 und halten dadurch die Seitenwände nach unten, womit die Steifigkeit des Flaschenträgers gewährleistet bleibt.

## Patentansprüche

Leistenförmiger Flaschenträger aus einem einteiligen Kartonzuschnitt od.dgl. mit einer horizontalen Wand (2), in welcher Durchstecköffnungen (7) für die Flaschenköpfe vorgesehen sind, wobei aus diesen Durchstecköffnungen je zwei Lappen (8, 9) ausgestanzt sind, die durch Faltlinien (10, 11) mit der Wand (2) verbunden sind und sich mit ihrem freien Ende an einem Absatz (Kopf) (14) der durchgesteckten Flaschen (15) abstützen, wobei an dieser Wand (2) über je eine Faltlinie (5, 6) zwei Seitenwände (3, 4) angelenkt sind, dadurch gekennzeichnet, daß aus jeder Durchstecköffnung (7) ausgestanzte, vorzugsweise halbkreisförmige Ansätze (12, 13) vorgesehen sind, die an den nach unten gefalteten Seitenwänden (3, 4) als Verlängerung derselben angeformt sind und an den Köpfen der Flaschen anliegen.

## Claims

Bottle carry bar produced from a one-piece blank made of board or a similar material, with a horizontal panel (2) in which openings (7) are provided for the tops of the bottles, two flaps (8, 9), which are connected to the panel (2) by folding lines (10, 11) and are supported at their free end by a projection on the top (14) of the bottles (15), being cut from each of these openings, and two side panels (3, 4) being hinged to this panel (2) along a folding line (5, 6), wherein preferably semi-circular projections (12, 13) are cut from each opening to form extensions to the side panels (3, 4), that are folded downwards, and rest against the sides of the bottle tops.

## Revendications

Porte-bouteilles en forme de bandeau, formé à partir d'un flan en carton d'une seule pièce ou analogue, comportant une paroi horizontale (2) dans laquelle sont prévues des ouvertures (7) d'engagement des têtes de bouteilles, ouvertures dans chacune desquelles sont formés par poinçonnage deux rabats (8, 9) qui sont reliés par des lignes de pliage (10, 11) avec la paroi (2) et qui s'appuient par leur extrémité libre contre un appendice (tête) (14) des bouteilles (15) engagées en position, deux parois latérales (3, 4) étant articulées chacune par l'intermédiaire d'une ligne de pliage (5, 6) sur cette paroi (2), caractérisé en ce qu'il est formé, par poinçage dans chaque ouverture (7) d'engagement de bouteille, des appendices (12, 13), de préférence de forme demi-circulaire, qui sont agencés sous la forme d'un prolongement des parois latérales (3, 4) pliées vers le bas et qui s'appliquent contre les têtes des bouteilles.
